# EUROPÄISCHE PATENTANMELDUNG

(11) **EP 0 418 405 A1**
(43) Veröffentlichungstag der Anmeldung: **27.03.1991**
(21) Anmeldenummer: 89117165.4
(22) Anmeldetag: 16.09.1989
(51) Int. Cl.: E06C 7/18, A62B 35/04

(54) **Fangeinrichtung für eine Steigschutzeinrichtung**

(71) Anmelder: Fahrleitungsbau GmbH, D-45329 Essen (DE)
(72) Erfinder: Brinkmann, Arnfried, D-4300 Essen 14 (DE); Lehners, Ernst, D-4300 Essen 1 (DE)
(74) Vertreter: Masch, Karl Gerhard, Dr.

(57) **Zusammenfassung**

Eine Fangeinrichtung (1) für eine Steigschutzeinrichtung mit einer vertikal angeordneten Führungsschiene (2) besteht aus einem Grundkörper (4), der an seinem gegenüber der Führungsschiene (2) vorkragenden Außenende einen Anschlag (5) für eine Zwischenverbindung zum Anschluß eines Auffanggurtes und im Bereich seines anderen Endes (6) den Grundkörper (4) an der Führungsschiene (2) haltende innere und äußere Führungselemente (7, 8) aufweist und der um eine zur horizontalen Längserstreckung des Grundkörpers (4) senkrechte Horizontalachse aus einer Bewegungsstellung, in der er mit den Führungselementen (7, 8) längs der Führungsschiene (2) bewegbar ist, in eine Sperrstellung verschwenkbar ist, in der er mit einer Verriegelungsnase (9) an einem von mehreren gereihten Ansätzen (10) der Führungsschiene (2) abstützbar ist. Bei einer solchen Fangeinrichtung (1) kommt man zu einem handhabungstechnisch wesentlich einfacherem Aufbau, in dem am genannten anderen Ende (6) des Grundkörpers (4) ein Verriegelungsnasenträger (11) bewegbar gelagert ist, der durch Schwerkraft selbsttätig in eine Funktionsstellung übergeht, in der Verriegelungsnase (9) in Bewegungsstellung des Grundkörpers (4) unmittelbar vor den Ansätzen (10) der Führungsschiene (2) liegt. Vorzugsweise ist der Verriegelungsnasenträger (11) als Riegel ausgeführt, der in einer am anderen Ende (6) des Grundkörpers (4) vorgesehenen Vertikalausnehmung (12) frei verschiebbar gelagert ist und an seinen beiden Enden mit jeweils einer Verriegelungsnase (9) versehen ist.

## Beschreibung

Die Erfindung betrifft eine Fangeinrichtung für eine Steigschutzeinrichtung mit einer vertikal angeordneten Führungsschiene, bestehend aus einem Grundkörper, der an seinem gegenüber der Führungsschiene vorkragenden Außenende einen Anschlag für eine Zwischenverbindung zum Anschluß eines Auffanggurtes und im Bereich seines anderen Endes den Grundkörper an der Führungsschiene haltende innere und äußere Führungselemente aufweist und der um eine zur horizontalen Längserstreckung des Grundkörpers senkrechte Horizontalachse aus einer Bewegungsstellung, in der er mit den Führungselementen längs der Führungsschiene bewegbar ist, in eine Sperrstellung verschwenkbar ist, in der er mit einer Verriegelungsnase an einem von mehreren gereihten Ansätzen der Führungsschiene abstützbar ist.

Bei einer bekannten Fangeinrichtung der genannten Art (DE-U-88 13 567) wird die Verriegelungsnase vom unteren Bereich des genannten anderen Endes des Grundkörpers gebildet. Diese Verriegelungsnase weist in Bewegungsstellung des Grundkörpers einen verhältnismäßig großen Abstand von den Ansätzen der Führungsschiene auf. Der Vorteil dieser bekannten Fangeinrichtung besteht darin, daß das Steigen auch ohne die sogenannte Rückenlage möglich ist, mit der ansonsten der Grundkörper in Bewegungsstellung zu halten ist. Nachteilig ist aber, daß zum Abstützen der Verriegelungsnase auf einem der Ansätze der Führungsschiene am Anschlag des Grundkörpers eine verhältnismäßig große, nach unten gerichtete Kraft angrei fen muß. Hierdurch ist bei einem Absturz ein sofortiges Fangen nicht immer gewährleistet. Störend ist bei der bekannten Fangeinrichtung außerdem, daß aufgrund der fehlenden Symmetrie sowohl an der Fangeinrichtung als auch an der Führungsschiene besondere Vorkehrungen getroffen sein müssen, damit der Grundkörper nur in der zutreffenden Stellung in die Führungsschiene eingeführt werden kann.

Der Erfindung liegt die Aufgabe zugrunde, eine Fangeinrichtung anzugeben, bei der es gleichgültig ist, in welcher der beiden um 180° gedrehten Stellungen der Grundkörper in die Führungsschiene eingeführt wird, gleichwohl aber immer ein sofortiges Fangen gewährleistet ist.

Hierzu lehrt die vorliegende Erfindung, daß am genannten anderen Ende des Grundkörpers ein Verriegelungsnasenträger bewegbar gelagert ist, welcher durch Schwerkraft selbsttätig in eine Funktionsstellung übergeht, in der die Verriegelungsnase in Bewegungsstellung des Grundkörpers unmittelbar vor den Ansätzen der Führungsschiene liegt.

Die Erfindung geht hierbei von der Erkenntnis aus, daß der bewegbar am Grundkörper gelagerte Verriegelungsnasenträger in der jeweiligen Einführungsstellung automatisch sicherstellt, daß die Verriegelungsnase in ihre zutreffende Stellung gelangt. Zugleich kann hierdurch sichergestellt werden, daß die Verriegelungsnase so nahe an den Ansätzen verläuft, daß bei geringsten Verschwenkungen des Grundkörpers aus der Bewegungsstellung die Sperrung zum Tragen kommt.

Für die weitere Ausgestaltung bestehen im Rahmen der Erfindung mehrere Möglichkeiten. So besteht der Verriegelungsnasenträger nach einer bevorzugten Ausführungsform aus einem Riegel, der in einer am anderen Ende des Grundkörpers vorgesehenen Vertikalausnehmung frei verschiebbar gelagert ist und an seinen beiden Enden mit jeweils einer Verriegelungsnase versehen ist; das ist von der Konstruktion her einfach und im Gebrauch besonders zuverlässig. Um beim Benutzer jeden Zweifel über die richtige Benutzungsweise zu beseitigen, empfiehlt es sich, den Riegel bezogen auf eine zu seiner Längserstreckung senkrechte Ebene symmetrisch auszubilden. Zweckmäßigerweise ist der Riegel mit Trägeransätzen im Grundkörper gehalten, so daß er nicht verloren gehen kann und darüber hinaus immer eindeutige Funktionsstellungen gewährleistet sind. Schließlich empfiehlt die Erfindung, daß der Riegel zu den Ansätzen der Führungsschiene hin konvex gekrümmt ist, damit die Konstruktion insgesamt nicht zu schwer wird. Da Fangeinrichtungen oftmals auch unter rauhen Einsatzbedingungen, beispielsweise mit Schmutz, eingesetzt werden, sollte der Riegel an seinen mit dem Grundkörper in Berührung kommenden Flächen zumindest teilweise mit Rastmarken versehen sein, die im Zuge der Riegelbewegung einen gewissen Selbstreiningungseffekt bewirken.

Auch der Grundkörper mit den Führungselementen sollte bezogen auf eine zu seiner Längserstreckung parallele Vertikalebene und Horizontalebene symmetrisch ausgebildet sein. Eine wei tere Erhöhung der Funktionstüchtigkeit ergibt sich aus der bevorzugten Ausführungsform, bei der der Schwerpunkt des Grundkörpers außerhalb der Führungsschiene liegt. Die inneren und äußeren Führungselemente können praktisch beliebig ausgebildet sein. Sie können beispielsweise aus Paaren von Bogenansätzen, insbesondere aber aus Rollen bestehen; selbstverständlich sind auch Kombinationen von Bogenansätzen und Rollen möglich. Jedenfalls empfiehlt es sich, die äußeren Führungselemente in Langlöchern des Grundkörpers verschiebbar zu lagern und durch eine Feder in Richtung auf die Führungsschiene zu beaufschlagen; es versteht sich von selbst, daß die Kraft dieser Feder so abzustimmen ist, daß die beschriebenen Funktionen ohne weiteres ermöglicht werden.

Im folgenden wird die Erfindung anhand einer ein Ausführungsbeispiel darstellenden Zeichnung näher erläutert; es zeigen
Fig. 1 schematisch eine Seitenansicht auf eine Fangeinrichtung und
Fig. 2 eine Aufsicht auf den Gegenstand der Fig. 1.

Die in den Figuren dargestellte Fangeinrichtung 1 gehört zu einer Steigschutzeinrichtung mit einer Vertikal angeordneten Führungsschiene 2 und ist als sogenannter Innenläufer ausgeführt, d. h. die Führungsschiene 2 besteht aus einem mit einem Längsschlitz 3 versehenen Kastenprofil, in welchem die Fangeinrichtung 1 läuft. Diese Fangeinrichtung 1 besteht in ihrem grundsätzlichen Aufbau aus einem Grundkörper 4, der an seinem gegenüber der Führungsschiene 2 vorkragenden Außenende einen Anschlag 5 für eine Zwischenverbindung zum Anschluß eines Auffanggurtes und im Bereich seines anderen Endes 6, d. h. des Innenendes den Grundkörper 4 an der Führungsschiene 2 haltende innere und äußere Führungselemente 7 bzw. 8 aufweist. Der Grundkörper 4 ist um eine zu seiner horizontalen Längserstreckung senkrechte Horizontalachse aus einer Bewegungsstellung, in der mit den Führungselementen 7, 8 längs der Führungsschiene 2 bewegbar ist, in eine Sperrstellung verschwenkbar ist, in der er mit einer Verriegelungsnase 9 an einem von mehreren gereihten Ansätzen 10 der Führungsschiene 2 abstützbar ist. Die Bewegungsstellung ist in den Figuren dargestellt. Die Sperrstellung ergibt sich durch eine Verschwenkung im Uhrzeigersinn in Fig. 1.

Wie man insbesondere aus der Fig. 1 erkennt, ist am anderen Ende 6 bzw. Innenende des Grundkörpers 4 ein Verriegelungsnasenträger 11 bewegbar gelagert, der durch Schwerkraft selbsttätig in eine Funktionsstellung übergeht, in der die Verriegelungsnase 9 in Bewegungsstellung des Grundkörpers 4 unmittelbar vor den Ansätzen 10 der Führungsschiene 2 liegt. Das Übergehen des Verriegelungsnasenträgers 11 in die Funktionsstellung ist in Fig. 1 schematisch angedeutet. Der Verriegelungsnasenträger 11 ist als Riegel ausgeführt, der in einer am Innenende des Grundkörpers 4 vorgesehenen Vertikalausnehmung 12 frei verschiebbar gelagert ist und an seinen beiden Enden mit jeweils einer Verriegelungsnase 9 versehen ist. Der Riegel weist praktisch quadratischen Querschnitt auf und ist bezogen auf einer zu seiner Längserstreckung senkrechten Ebene symmetrisch ausgebildet. In Fig. 1 erkennt man auch Trägeransätze 13, mit denen der Riegel im Grundkörper 4 gehalten ist. Zu den Ansätzen 10 der Führungsschiene 2 hin ist der Riegel konvex gekrümmt. In Fig. 1 erkennt man weiterhin, daß der Riegel an seinem mit dem Grundkörper 4 in Berührung kommenden Flächen zumindest teilweise mit Rastmarken 14 versehen ist.

Durch eine vergleichende Betrachtung der Fig. 1 und 2 verifiziert man leicht, daß der Grundkörper 4 mit den Führungselementen 7, 8 bezogen auf eine zu seiner Längsrichtung parallele Vertikalebene 15 und Horizontalebene 16 symmetrisch ausgebildet ist. Dabei liegt der Schwerpunkt 17 des Grundkörpers 4 außerhalb der Führungsschiene 2. Die inneren Führungselemente 7 bestehen aus einem Paar von Rollen. Die äußeren Führungselemente 8 bestehen aus zwei übereinander angeordneten Paaren von Rollen, deren Achsen in Langlöchern 18 des Grundkörpers 4 verschiebbar gelagert sind und durch eine Feder 19 in Richtung auf die Führungsschiene 2 beaufschlagt sind.

## Patentansprüche

1. Fangeinrichtung für eine Steigschutzeinrichtung mit einer vertikal angeordneten Führungsschiene, bestehend aus einem Grundkörper, der an seinem gegenüber der Führungsschiene vorkragenden Außenende einen Anschlag für eine Zwischenverbindung zum Anschluß eines Auffanggurtes und im Bereich seines anderen Endes den Grundkörper an der Führungsschiene haltende innere und äußere Führungselemente aufweist und der um eine zur horizontalen Längserstreckung des Grundkörpers senkrechte Horizontalachse aus einer Bewegungsstellung, in der er mit den Führungselementen längs der Führungsschiene bewegbar ist, in eine Sperrstellung verschwenkbar ist, in der er mit einer Verriegelungsnase an einem von mehreren gereihten Ansätzen der Führungsschiene abstützbar ist, **dadurch gekennzeichnet,** daß am genannten anderen Ende (6) des Grundkörpers (4) ein Verriegelungsnasenträger (11) bewegbar gelagert ist, welcher durch Schwerkraft selbsttätig in eine Funktionsstellung übergeht, in der die Verriegelungsnase (9) in Bewegungsstellung des Grundkörpers (4) unmittelbar vor den Ansätzen (10) der Führungsschiene (2) liegt.

2. Fangeinrichtung nach Anspruch 1, dadurch gekennzeichnet, daß der Verriegelungsnasenträger (11) aus einem Riegel besteht, der in einer am anderen Ende (6) des Grundkörpers (4) vorgesehenen Vertikalausnehmung (12) frei verschiebbar gelagert ist und an seinen beiden Enden mit jeweils einer Verriegelungsnase (9) versehen ist.

3. Fangeinrichtung nach Anspruch 2, dadurch gekennzeichnet, daß der Riegel bezogen auf eine zu seiner Längserstreckung senkrechte Ebene symmetrisch ausgebildet ist.

4. Fangeinrichtung nach Anspruch 2 oder 3, dadurch gekennzeichnet, daß der Riegel mit Trägeransätzen (13) im Grundkörper (4) gehalten ist.

5. Fangeinrichtung nach einem der Ansprüche 2 bis 4, dadurch gekennzeichnet, daß der Riegel zu den Ansätzen (10) der Führungsschiene (2) hin konvex gekrümmt ist.

6. Fangeinrichtung nach einem der Ansprüche 2 bis 5, dadurch gekennzeichnet, daß der Riegel an seinem mit dem Grundkörper (4) in Berührung kommenden Flächen zumindest teilweise mit Rastmarken (14) versehen ist.

7. Fangeinrichtung nach einem der Ansprüche 1 bis 6, dadurch gekennzeichnet, daß der Grundkörper (4) mit den Führungselementen (7,8) bezogen auf eine zu seiner Längserstreckung parallele Vertikalebene (15) und Horizontalebene (16) symmetrisch ausgebildet ist.

8. Fangeinrichtung nach einem der Ansprüche 1 bis 7, dadurch gekennzeichnet, daß der Schwerpunkt (17) des Grundkörpers (4) außerhalb der Führungsschiene (2) liegt.

9. Fangeinrichtung nach einem der Ansprüche 1 bis 8, dadurch gekennzeichnet, daß die Führungselemente (7,8) aus Paaren von Bogenansätzen und/oder Rollen bestehen.

10. Fangeinrichtung nach einem der Ansprüche 1 bis 9, dadurch gekennzeichnet, daß die äußeren Führungselemente (8) in Langlöchern (18) des Grundkörpers (4) verschiebbar gelagert und durch eine Feder (19) in Richtung auf die Führungsschiene (2) beaufschlagt sind.
